# EUROPÄISCHE PATENTSCHRIFT

(11) **EP 0 491 972 B1**
(45) Veröffentlichungstag und Bekanntmachung des Hinweises auf die Patenterteilung: **26.10.1994**
(21) Anmeldenummer: 90125113.2
(22) Anmeldetag: 21.12.1990
(51) Int. Cl.: B30B 5/06

(54) **Kontinuierlich arbeitende Bandpresse**
Continuously operating belt press
Presse à ruban à travail en continu

(43) Veröffentlichungstag der Anmeldung: 01.07.1992
(73) Patentinhaber: Bison-Werke Bähre & Greten GmbH & Co. KG, 31832 Springe (DE)
(72) Erfinder: Haupt, Ulrich Dr., W-3015 Wennigsen 1 (DE)
(74) Vertreter: Manitz, Gerhart, Dipl.-Phys. Dr.

(56) Entgegenhaltungen:
- EP-A- 0 052 359
- EP-A- 0 128 968
- DE-A- 2 243 465
- DE-A- 3 517 432

## Beschreibung

Die Erfindung betrifft eine Presse gemäß dem Oberbegriff des Hauptanspruchs.

Eine Presse dieser Art ist aus der europäischen Patentschrift Nr. 0 128 968 bekannt.
Bei dieser bekannten Presse bewirken die jeder eine Abführöffnung bzw. eine Zuführöffnung aufweisenden Nut des Gleitbelages zugeordneten Drucksteuervorrichtungen für das Gleitmittel zur Erzeugung eines Gegendruckes im Arbeitsspalt der Presse, daß die auf dem Preßband und an dem Gleitbelag lastenden Flächenkräfte von dem Gleitmittel gleichmäßiger aufgenommen werden können. Dadurch ergibt sich ein außerordentlich niedriger Reibungsbeiwert und eine entsprechend vergleichmäßigte Wärme- oder Kälteverteilung des Gleitmittels, die die Qualität des Preßgutes mitbestimmt. Qualitätsmitbestimmend ist außerdem die Aufrechterhaltung einer konstanten Dicke und Geschwindigkeit des Gleitmitteldruckfilmes. Diese Forderung ist in der Praxis für höchste Ansprüche nicht ohne weiteres befriedigend genug zu verwirklichen, selbst wenn die Drucksteuervorrichtungen für das Gleitmittel zur Erzeugung eines Gegendruckes im Arbeitsspalt der Presse hierauf optimal eingestellt sind.

Aufgabe der Erfindung ist es, eine Presse der eingangs genannten Art zu schaffen, mit der sich unter geringstmöglichen konstruktiven Aufwand eine stabile Druck- und Temperatursituation im Arbeitsspalt der Presse für den Langzeitbetrieb aufrechterhalten läßt.

Zur Lösung dieser Aufgabe vermittelt die Erfindung die Lehre,
a) daß wenigstens in den beiden äußeren Längsrandbereichen des Gleitbelages für das Preßband mehrere sich parallel zur Preßband-Laufrichtung erstreckende, nicht miteinander verbundene Nuten zur Verwirbelung des Gleitmittels vorgesehen sind, und
b) daß die die Breite des zu verpressenden Gutes begrenzenden Schmalflächen zumindest im wesentlichen vor den äußeren Längsrandbereichen des Gleitbelages für das Preßband liegen.

Die konstruktiv überraschend einfach gestaltete und daher recht kostengünstige Maßnahme nach dem Lösungsmerkmal a) der Erfindung verhindert an den Kanten des Gleitbelages einen schlagartigen Druckabfall des Gleitmittels gegenüber dem Atmosphärendruck, indem die Energie des Gleitmittel-Arbeitsdruckes, der für das zu verpressende Gut entsprechend dem Anordnungs-Lösungsmerkmal b) der Erfindung erforderlich ist, in den Gleitmittel-Nuten, die wenigstens in den Längsrandbereichen des Gleitbelages liegen (Lösungsmerkmal a) der Erfindung), durch voneinander abgestufte Turbulenzen sehr schnell gleichsam vernichtet wird. Aufgrunddessen sind sowohl ein Verschäumen des Gleitmittels wie Öl bzw. eine Luftausscheidung aus dem Öl als auch ein Verwirbeln bzw. ein intensives Vermischen des Öls mit der Umgebungsluft sicher vermieden. Andernfalls würde sich das Gleitmittel als 2-Phasengemisch ausbilden, das den Wärmeübergang verschlechtert, zum vorzeitigen Altern neigt und andere Nachteile zur Folge hat. Nach der grundlegenden Erkenntnis der Erfindung werden diese nachteiligen Erscheinungen in Verbindung mit Druckdifferenzen in den Randbereichen des Gleitbelages als für die bisherige instabile Druck- und Temperatursituation verursachend angesehen.

In bezug auf die geometrische Form der Nuten bestehen verschiedene Möglichkeiten.
Wirkungsvoll sind bereits Nuten, die einen quadratischen, rechteckigen oder trapezförmigen Querschnitt besitzen und einfach durch einen Fräsvorgang herstellbar sind. Diese Nuten können auch eine Schrägstellung aufweisen, die zusammen mit den Abrißkanten der Nuten den Verwirbelungsgrad erhöht. Vorteilhaft sind des weiteren Ausschrägungen der Nutwände, wie z.B. sägezahnförmige Konturen, da sie die Verwirbelung des Gleitmittels intensivieren.

Es hat sich gezeigt, daß die Ausbildung und Anordnung der Nuten zur Verwirbelung des Gleitmittels in den Randbereichen des Gleitbelages für das Preßband die Abdichtung in diesen Bereichen so nachhaltig verbessern, daß nur noch wenig Leckage-Gleitmittel anfällt, das im Kreislauf zu den Zuführöffnungen im Gleitbelag zurückgeführt wird. Besonders günstig ist gleichzeitig der gleichmäßige Fluß des Gleitmitteldruckfilmes und seine konstante Dicke im eigentlichen Arbeitsspalt der Presse (Lösungsmerkmal b) der Erfindung). Auf diese Weise wird der Gleitbelag sehr schonend behandelt, die Toleranzhaltigkeit des zu verpressenden Gutes entscheidend erhöht und die erforderliche Antriebsenergie für den Umlauf der Preßbänder verringert. Schließlich weist das erfindungsgemäß erhaltene Preßgut im Langzeitbetrieb eine stets durchgängig gleichbleibend hohe Qualität auf.

Ausgestaltungen und Weiterbildungen der Erfindung sind Gegenstand der Unteransprüche.

Es folgt die Beschreibung eines Ausführungsbeispiels der Erfindung anhand einer Zeichnung; in dieser zeigt:
- Fig. 1: eine schematische Darstellung der Draufsicht auf einen Ausschnitt eines Teilbereiches des Gleitbelages, und
- Fig. 2: einen schematischen, teilweise abgebrochenen Querschnitt durch den Ausschnitt eines Teilbereiches des Gleitbelages nach Fig. 1, ergänzt durch ein auf einem Preßband befindliches Preßgut.

Fig. 1 zeigt einen Ausschnitt eines Teilbereiches eines Gleitbelages für eine kontinuierlich arbeitende Presse mit den Merkmalen des Oberbegriffs des Hauptanspruchs. Der Gesamt-Gleitbelag dieser Presse setzt sich aus einer Mehrzahl solcher aneinandergrenzend angeordneter Gleitbeläge zusammen.

Die Laufrichtung der endlos in der Presse umlaufenden Preßbänder ist durch einen Pfeil mit dem Bezugszeichen 2 gekennzeichnet.

Der Gleitbelag 1 hat Zuführöffnungen 3 und Abführöffnungen 4 für ein flüssiges Gleitmittel, das in geeigneten Nuten - siehe hierzu z.B. jene aus der europäischen Patentschrift Nr. 0 128 968 ersichtlichen - auf das in Fig. 2 gezeigte Preßband 5 lastende Flächenkräfte übernimmt.

Erfindungsgemäß sind im Randbereich 6 des Gleitbelages 1 mehrere parallel zueinander und zur Laufrichtung 2 verlaufende, nicht miteinander verbundene Nuten 7, 8, 10 und 11 zur Verwirbelung des Gleitmittels vorgesehen. Die äußeren miteinander ausgerichteten Nuten 10, 11 sind weniger als halb so lang wie die nebeneinanderliegenden inneren Nuten 7,8. Zwischen diesen verläuft eine senkrecht von der mittleren Nut 8 abzweigende Nut 9, die am Rand 12 des Gleitbelages 1 ausmündet. Die Nut 9 sorgt für einen zusätzlichen Druckabbau des in den Nuten 8 und 9 verwirbelten Gleitmittels und stellt damit sicher - siehe hierzu Fig. 2 -, daß sich der Randabschnitt 13 des Preßbandes 5 nicht von dem Gleitbelag abheben kann.

Im dargestellten Ausführungsbeispiel sind die Nuten im Randbereich des Gleitbelages 1 im Querschnitt rechteckig ausgebildet und mit Abrißkanten 14, 15 und 16 versehen, wodurch eine Abdichtung geschaffen ist, in der der Druck des Gleitmittels auf Atmosphärendruck abgebaut werden kann.

Nach Fig. 2 ist der Gleitbelag 1 an einem Widerlager 17 und dieses an einer Preßplatte 18 in geeigneter Weise, z.B. mittels Schrauben festgelegt.

Während des Betriebes der Presse wird das Preßband 5 zusammen mit dem zu verpressenden Gut 19 über den Gleitbelag 1 gezogen; dabei bildet sich zwischen dem Preßband 5 und dem Gleitbelag 1 bis unmittelbar an der Abrißkante 14 der Nut 7 eine gleichmäßige, vollflächige und druckmittelgesteuerte Gleitmittelschicht einer konstanten Dicke und Geschwindigkeit aus, die gleichzeitig eine gleichmäßige Aufheizung des Preßbandes 5 und des zu verpressenden Gutes 19, dessen Schmalfläche 20 mit der Abrißkante 14 der Nut 7 fluchtet, gewährleistet und eine Reibung zwischen dem Gleitbelag 1 und dem Preßband 5 nahezu bis ganz ausschließt. Zum Entfernen von an der unteren Fläche des Randabschnittes 21 des Preßbandes 5 anhaftendem Öl genügt meist ein einziger und ganz einfacher Abstreifer.

Im Rahmen der Erfindung liegt es, einen einfachen Abstreifer im Einlauf und/oder Auslauf der Presse am Preßband 5 vorzusehen, und zwar quer zur Transportrichtung 2 des Preßbandes 5. Dementsprechend sind dann die Nuten 7 bis 11 des Gleitbelages 1 zur Verwirbelung des Gleitmittels in diesem bzw. in diesen Bereichen der Presse ebenfalls quer zur Transportrichtung 2 des Preßbandes 5 angeordnet.

Wenn eine oder mehrere Nuten 7, 8, 11 trapezförmigen Querschnitt haben, so erweitert dieser sich von oben nach unten. Ist der Querschnitt parallelogrammförmig, verlaufen die Flanken von oben rechts nach hinten links. Die vorstehenden Definitionen gehen von der Ansicht nach Fig. 2 aus.

## Patentansprüche

1. Kontinuierlich arbeitende Presse, vorzugsweise zum Herstellen und/oder Beschichten, Furnieren oder dergl. einer ein- oder mehrlagigen Plattenbahn aus vorgefertigtem Material und/oder Rohmaterial, insbesondere aus einem mit mindestens einem Bindemittel versetzten, lignozellulose- und/oder zellulosehaltige Teilchen, wie Holzspäne, Holzfasern oder dergl. aufweisenden Vlies, welches zwischen dem Obertrum eines unteren und dem Untertrum eines oberen endlos mit vorgegebener Geschwindigkeit umlaufenden Preßbandes (5) aus vorzugsweise Stahl in Transportrichtung (2) einläuft, wobei ein sich über die gesamte Breite des Preßbereichs - bestehend aus zumindest einem Hauptpreßbereich und einem diesem nachgeordneten Kalibrierbereich - erstreckender, auf einem oberen und unteren Widerlager aufgebrachter Gleitbelag (1) mit Nuten (7, 8, 10, 11) versehen ist, über welchem jedes Preßband (5) mittels eines unter Druck zugeführten flüssigen und gegebenenfalls erwärmten oder gekühlten Gleitmittels gleitet, das über Zuführleitungen und durch Zuführöffnungen (3) in dem Gleitbelag (1) zugeführt, durch Abführöffnungen (4) sowie sich daran anschließender Abführleitungen abgeführt, und im Kreislauf - gegebenenfalls wieder erwärmt oder gekühlt - erneut der Presse zugeführt wird und bei der jede Nut (7, 8, 10, 11) des Gleitbelags nur eine Öffnung aufweist in der einen Nut eine der Zuführöffnungen (3) und in der dazu benachbarten Nut eine der Abführöffnungen (4) angebracht ist und Drucksteuervorrichtungen zur Erzeugung eines Gegendrucks jeder der eine Abführöffnung (4) bzw. eine Zuführöffnung (3) aufweisenden Nut (7, 8, 10, 11) zugeordnet sind,
dadurch gekennzeichnet,
a) daß wenigstens in den beiden äußeren Längsrandbereichen des Gleitbelages (1) für das Preßband (5) mehrere sich parallel zur Preßband-Laufrichtung (2) erstreckende, nicht miteinander verbundene Nuten (7, 8, 10, 11) zur Verwirbelung des Gleitmittels vorgesehen sind, und
b) daß die die Breite des zu verpressenden Gutes begrenzenden Schmalflächen (20) zumindest im wesentlichen vor den die besagten Nuten (7, 8, 10, 11) enthaltenden äußeren Längsrandbereichen des Gleitbelages (1) für das Preßband (5) liegen.

2. Presse nach Anspruch 1, dadurch gekennzeichnet, daß die nicht miteinander verbundenen Nuten (7, 8, 10, 11) zur Verwirbelung des Gleitmittels Abrißkanten (14, 15, 16) aufweisen und vorzugsweise im Querschnitt quadratisch, rechteckig, trapezförmig, parallelogrammförmig oder dergl. ausgebildet sind.

3. Presse nach Anspruch 1 und/oder 2, dadurch gekennzeichnet, daß die nicht miteinander verbundenen Nuten eine Schrägstellung und/oder Ausschrägungen der Nutwände, wie z.B. sägezahnförmige Konturen aufweisen.

4. Presse nach einem oder mehreren der vorhergehenden Ansprüche, dadurch gekennzeichnet, daß zur Verwirbelung des Gleitmittels im Gleitbelag (1) auch mindestens eine, zumindest annähernd senkrecht zur Laufrichtung (2) des Preßbandes (5) verlaufende und bis zur Kante (12) des Gleitbelages (1) reichende Nut (9) vorgesehen ist.

5. Presse nach Anspruch 4, dadurch gekennzeichnet, daß eine weitere Nut (9) senkrecht von einer der parallel zur Laufrichtung (2) verlaufenden Nuten (8) abzweigt.

6. Presse nach einem oder mehreren der vorhergehenden Ansprüche, dadurch gekennzeichnet, daß insbesondere die Merkmale a) und b) des Anspruchs 1 im Einlauf und/oder Auslauf der Presse quer zur Transportrichtung (2) des Preßbandes (5) angeordnet sind.

7. Presse nach einem oder mehreren der vorhergehenden Ansprüche, dadurch gekennzeichnet, daß an der unteren Fläche des Randabschnittes (21) des Preßbandes (5) ein oder mehrere Abstreifer und analog hierzu im Einlauf und/oder Auslauf der Presse quer zur Transportrichtung (2) des Preßbandes (5) zumindest je ein Abstreifer vorgesehen sind.

## Claims

1. Continuously operating press, preferably for the manufacture and/or coating, lamination, veneering or the like of a one or multiple layer board web of pre-manufactured material and/or raw material, in particular of a mat comprising particles containing lignocellulose and/or cellulose such as wood chips, wood fibres or the like and at least one dispersed binder, with the mat running in the transport direction (2) between the upper run of a lower endless press band (5) and the lower run of an upper endless press band (5) which are preferably of steel and which circulate at a predetermined speed, wherein a slide covering (1) with grooves (7, 8, 10, 11) is provided on upper and lower abutments or supports and extends over the entire width of the press zone which comprises at least one main press zone and a calibration zone which follows the latter, with each press band (5) sliding over the slide covering (1) by means of a liquid lubricant which is supplied under pressure and is optionally heated or cooled and which is supplied via feed lines and supply openings (3) in the slide covering (1), and is led away through discharge openings (4) and also discharge lines which are connected thereto and is supplied to the press anew in a circuit - optionally after being heated or cooled again, and wherein each groove (7, 8, 10, 11) of the slide covering (1) has only one opening, with one of the supply openings (3) being provided in the one groove and one of the discharge openings (4) being provided in the groove adjacent thereto, and with pressure control means for generating a counter-pressure being associated with each groove (7, 8, 10, 11) having a discharge opening (4) or a supply opening (3),
characterised in that
a) several grooves (7, 8, 10, 11) for the swirling of the lubricant which are not connected together are provided at least in the two outer longitudinal edge regions of the slide covering (1) for the press band (5) and extend parallel to the press band running direction (2), and
b) in that the narrow surfaces (20) which bound the width of the material to be pressed lie at least substantially in front of the outer longitudinal edge regions of the slide covering (1) for the press band (5) which contain the said grooves (7, 8, 10, 11).

2. Press in accordance with claim 1,
characterised in that
the grooves (7, 8, 10, 11) for the swirling of the lubricant which are not connected to one another have breakaway edges (14, 15, 16) and are preferably of quadratic, rectangular, trapezoidal, parallelogram-like or similar shape in cross-section.

3. Press in accordance with claim 1 and/or 2,
characterised in that
the grooves which are not connected to one another have an inclined position and/or outward inclinations of the groove walls such as for example saw-tooth-like contours.

4. Press in accordance with one or more of the preceding claims,
characterised in that
for the swirling of the lubricant at least one groove (9) extending at least approximately perpendicular to the running direction (2) of the press band (5) and up to the edge (12) of the slide covering (1) is also provided in the slide coating.

5. Press in accordance with claim 4,
characterised in that
a further groove (9) branches off perpendicularly from a groove (8) extending parallel to the running direction (2).

6. Press in accordance with one or more of the preceding claims,
characterised in that
the features a) and b) of claim 1 are in particular arranged in the entry region and/or in the exit region of the press transverse to the transport direction (2) of the press band (5).

7. Press in accordance with one or more of the preceding claims,
characterised in that
one or more scrapers are provided at the lower surface of the edge section (21) of the press band (5) and, in analogy hereto, in that at least one scraper is in each case provided in the entry and/or exit from the press transverse to the transport direction (102) of the press band (5).

## Revendications

1. Presse à ruban à travail en continu, de préférence destinée à la fabrication et/ou au revêtement, au placage ou similaire d'une bande de plaque mono- ou multicouche d'un matériau préparé et/ou brut, notamment un matelas comportant des particules contenant de la lignocellulose et/ou de la cellulose, telles que des particules de bois, des fibres de bois, etc., et contenant au moins un agent liant, la bande étant introduite dans le sens du transport (2) entre le brin supérieur d'un ruban de presse (5) inférieur et le brin inférieur d'un ruban de presse supérieur, sans fin, de préférence réalisé en acier, circulant à une vitesse prédéterminée,
une garniture de glissement (1), s'étendant sur toute la largeur de la zone de compression - composée d'au moins une zone de compression principale et d'une zone de calibrage succédant à la première - appliquée sur une butée d'appui supérieure et une butée d'appui inférieure, et étant pourvue de rainures (7, 8, 10, 11),
garniture sur laquelle glisse chacun des rubans de presse (5) par l'intermédiaire d'un liquide lubrifiant acheminé sous pression, chauffé ou refroidi, s'il y a lieu, qui est introduit au niveau de la garniture de glissement (1) via des conduites d'alimentation et des trous d'alimentation (3), en est évacué via des trous d'évacuation (4) et des conduites d'évacuation raccordées sur ceux-ci, et est réacheminé vers la presse dans un circuit -en ayant été réchauffé ou refroidi s'il y a lieu-,
et où chaque rainure (7, 8, 10, 11) de la garniture de glissement ne comporte qu'un seul trou, l'un des trous d'alimentation (3) étant prévu dans l'une des rainures et l'un des trous d'evacuation (4) étant prévu dans la rainure contigué, et des dispositifs régulateurs de pression destinés à produire une contre-pression étant associés à chacune des rainures (7, 8, 10, 11) comportant respectivement un trou d'évacuation (4) ou un trou d'alimentation (3),
caractérisée en ce que
a) plusieurs rainures (7, 8, 10, 11) non reliées les unes aux autres, s'étendant parallèlement au sens d'avance (2) du ruban de presse, destinées à créer des turbulences dans le fluide lubrifiant, sont prévues au moins dans les deux zones marginales longitudinales extérieures de la garniture de glissement (1) pour le ruban de presse (5), et en ce que
b) les chants (20) délimitant la largeur de la matière à comprimer se situent au moins essentiellement devant les zones marginales longitudinales extérieures de la garniture de glissement (1) pour le ruban de presse, qui contiennent lesdites rainures (7, 8, 10, 11).

2. Presse selon la revendication 1, caractérisée en ce que les rainures (7, 8, 10, 11) non reliées les unes aux autres comportent des bords (14, 15, 16) de détachement destinés à créer des turbulences dans le fluide lubrifiant, et présentent une section transversale de forme préférentiellement carrée, rectangulaire, trapézoïdale, en forme de parallélogramme, ou similaire.

3. Presse selon la revendication 1 et/ou 2, caractérisée en ce que les rainures non reliées les unes aux autres présentent des parois inclinées et/ou des chanfreins des parois des rainures, par exemple sous forme de contours en dents de scie.

4. Presse selon l'une ou plusieurs des revendications précédentes, caractérisée en ce que, afin de créer des turbulences dans le fluide lubrifiant de la garniture de glissement (1), au moins une nervure (9) est prévue, qui s'étend au moins à peu près perpendiculairement au sens d'avance (2) du ruban de presse (5) et s'étend jusqu'au bord (12) de la garniture de glissement (1).

5. Presse selon la revendication 4, caractérisée en ce cu'une autre nervure (9) s'embranche perpendiculairement sur l'une des nervures (8) s'étendant parallèlement au sens d'avance (2).

6. Presse selon l'une ou plusieurs des revendications précédentes, caractérisée en ce que notamment les caractéristiques a) et b) de la revendication 1 sont mises en oeuvre au niveau de l'entrée et/ou de la sortie de la presse, transversalement au sens de transport (2) du ruban de presse (5).

7. Presse selon l'une ou plusieurs des revendications précédentes, caractérisée en ce qu'un ou plusieurs racleur(s) est (sont) disposé(s) à la surface inférieure de la zone marginale (21) du ruban de presse (5), et en ce que, de façon analogue, respectivement un racleur au moins est prévu au niveau de l'entrée et/ou de la sortie de la presse, transversalement au sens de transport (2) du ruban de presse (5).
